# EUROPÄISCHE PATENTSCHRIFT

(11) **EP 1 602 617 B1**
(45) Veröffentlichungstag und Bekanntmachung des Hinweises auf die Patenterteilung: **10.09.2008**
(21) Anmeldenummer: 05011161.6
(22) Anmeldetag: 24.05.2005
(51) Int. Cl.: B66D 1/50, B66C 13/16, G01L 3/10

(54) **Hebezeug mit Hublastmesseinrichtung und Verfahren zur Bestimmung der Hublast von Hebezeugen**
LIfting apparatus with load measuring device and method to determine the load on a lifting apparatus
Appareil de levage et procédé de mesure de la charge d'un tel appareil

(30) Priorität: 03.06.2004 DE 102004027106
(43) Veröffentlichungstag der Anmeldung: 07.12.2005
(73) Patentinhaber: Demag Cranes & Components GmbH, 58300 Wetter (DE)
(72) Erfinder: Kohlenberg, Thomas, 33102 Paderborn (DE); Schulte, Franz, 58313 Herdecke (DE)
(74) Vertreter: Moser & Götze

(56) Entgegenhaltungen:
- EP-A- 0 841 298
- EP-A- 1 203 209
- DE-A1- 3 517 849
- DE-A1- 10 124 899
- US-A- 4 048 547
- US-A- 4 766 977
- US-A1- 2004 099 064

## Beschreibung

Die Erfindung betrifft einen Seil- oder Kettenzug, mit einem mindestens eine drehende Welle aufweisenden Hubgetriebe und mit einer Hublastmesseinrichtung, und ein Verfahren zur Bestimmung der Hublast eines solchen Seil- oder Kettenzugs. Ein solcher Seilzug bzw. Verfahren ist aus EP 0 841 298 bekannt.

Hebezeuge, wie Seil- oder Kettenzüge haben eine vorgegebene Lebensdauer, die abhängig von der Belastung und der Lasthäufigkeitsverteilung ist. Zudem verlangt eine wirtschaftliche Verwendung der Hebezeuge eine hohe Auslastung. Um jährlich die Restlebensdauer zu ermitteln, werden daher als Daten zumindest die Betriebsstunden und die Lasthäufigkeitsverteilung benötigt.

Früher wurden die zur Ermittlung der Betriebsstunden und Lasthäufigkeitsverteilung benötigten Daten manuell erfasst bzw. geschätzt. Dies ist jedoch aufwendig und ungenau. Daher sind Verfahren und Vorrichtungen entwickelt wurden, um die Betriebsstunden automatisch zu zählen, so genannte Betriebstundenzähler. Entsprechende Verfahren und Vorrichtungen zur Überwachung der Hebezeuge sind beispielsweise aus der DE 195 14 050 C2, DE 196 17 105 C2, DE 199 23 824 C2, DE 199 56 265 A1 und DE 40 38 981 A1 bekannt.

Die Überwachungsdaten werden nach diesen Verfahren und mit diesen Vorrichtungen automatisch erfasst, ggf. gespeichert und über Anzeigen wiedergegeben, wobei sowohl die Vorrichtungen an sich als auch die Anzeigen meist im Hebezeug angeordnet sind. Dazu ist es bekannt, entweder eine manuelle, optische Ablesung der Anzeige vorzunehmen oder mittels vorgesehener Schnittstelle und entsprechendem Lesegerät die Daten elektronisch auszulesen.

Neben den Betriebsstunden werden auch die Lasthäufigkeitsverteilungen protokolliert. Hierzu muss die Hublast bestimmt werden.

Die Hublastmessung dient aber auch der Sicherheit, da die Hebezeuge für eine maximale Hublast ausgelegt sind, die nicht überschritten werden darf.

Zur Vermeidung einer solchen Überlastung des Hebezeugs ist es beispielsweise aus der DE 34 42 868 A1 bekannt, Endschalter einzusetzen, die nach Überschreiten einer vorgegebenen Federkraft, die der maximalen Last entspricht, das Hebezeug abschalten. Hierbei wird zwar die Sicherheit des Hebezeugs im Betrieb sichergestellt, jedoch ist keine direkte Messung der eigentlichen Hublast möglich.

Zur eigentlichen Messung der Hublast werden daher oft Hublastmesseinrichtungen mit Messelementen wie Dehnungsmessstreifen verwendet, die über die Dehnung der Messstreifen die Bestimmung der eigentlichen Hublast erlauben. Diese werden zudem meist noch mit Endschaltern kombiniert.

Die üblichen Vorrichtungen weisen jedoch eine Reihe von Nachteilen auf. Sie sind aufwendig und teuer. Die Dehnungsmessstreifen werden meist nicht direkt mit der vollen Hublast belastet, sondern diese wird mechanisch reduziert, z. B. über geeignete Hebel. Dies bedingt aber eine Vergrößerung der Baugröße, insbesondere der Bauhöhe. Ferner wird nur die auf den Seilstrang (oder Kette) wirkende Kraft bestimmt, die aber von der Einscherung des Seils abhängig ist, so dass diese bei der absoluten Bestimmung der Hublast berücksichtigt werden muss. Auch ist bei diesen Vorrichtungen keine Messung ohne Einscherung möglich, da im Laststrang gemessen wird. Insgesamt muss daher eine relativ aufwendige Auswertung der Signale und Umstände der Hublastmessung erfolgen, was eine spezielle Elektronik zur Auswertung erfordert, um die gewünschte Genauigkeit zu erhalten.

Aus dem deutschen Gebrauchsmuster DE 203 00 942 U1 ist ein Kraftaufnehmer zum Messen von Achskräften, die im Wesentlichen quer auf eine Achse wirken, bekannt. Ein derartiger Kraftaufnehmer kann beispielsweise zum Messen der auf eine Seilrolle einwirkenden Kräfte dienen, um eine Überlastung der Seilrolle beziehungsweise der zugeordneten Vorrichtung zu verhindern. Der Kraftaufnehmer weist im Wesentlichen einen sich längs erstreckenden Achskörper auf eine den als Krafteinleitungszone bezeichneten ersten Abschnitt zur Lagerung der Seilrolle. An diesen ersten Krafteinleitungsabschnitt schließen sich jeweils seitlich zwei Kraftmesszonen an, die einen geringeren Durchmesser als die Krafteinleitungszone sowie die sich an die Kraftmesszonen anschließenden Lagerzonen aufweisen. Im Bereich der Lagerzonen wird die Achse in entsprechend ausgebildeten Wangen gelagert. Innerhalb der Kraftmesszonen sind quer zur Längserstreckung der Achse ausgerichtete Sacklochbohrungen vorgesehen, in der Dehnungsmessstreifen angeordnet sind. Diese Sacklochbohrungen werden jeweils nach außen hin mit einem Deckel hermetisch verschweißt, damit das Kraftmesssystem vor Umwelteinflüssen geschützt ist. Aus Redundanzgründen sind in den in Bezug auf die Seilrolle gegenüberliegenden Kraftmesszonen jeweils eine Sacklochbohrung mit Dehnungsmessstreifen angeordnet. Über die Dehnungsmessstreifen können Spannungen, Dehnungen und Scherungen des Materials des Achskörpers im Bereich der Kraftmesszone gemessen werden. Die ermittelten Messsignale können dann Aufschluss über die Belastung der Seilrolle geben.

Des Weiteren ist aus dem deutschen Patent DE 195 12 103 C2 eine Seilwinde mit einer Betriebsdatenerfassung bekannt. Neben einer Drehzahl-/ sowie Drehrichtungsbestimmung wird über Drehmomentsensoren auch die Belastung der Seilwinde gemessen. Diese Seilwinde zeichnet sich im Wesentlichen durch eine einseitige topfförmige Lagerstütze auf, die zur Aufnahme eines Hydraulikmotors dient und in eine Seiltrommel der Seilwinde hineinragt. Die Ausgangswelle des Hydraulikmotors wirkt über ein Getriebe auf die Seiltrommel der Seilwinde. Auf den Außenumfang der feststehenden topfförmigen Lagerstütze sind Drehmomentsensoren in Form von Dehnungsmessstreifen angeordnet, über die die Belastung der Seilwinde in Abhängigkeit von der Verformung der Lagerstütze gemessen werden kann.

Ferner ist aus dem deutschen Patent DE 35 17 849 ein Drehmomentsensor für eine Lenkwelle oder eine Getriebewelle eines Kraftfahrzeuges bekannt. Die Welle besteht aus einem ferromagnetischen Material oder einem nicht ferromagnetischen Material, das mit einem Film aus ferromagnetischen Material überzogen ist. Der Drehmomentsensor misst berührungslos das auf die Welle ausgeübte Drehmoment, in dem er die magnetische Permeabilität der Welle abtastet. Der Drehmomentsensor weist hierzu eine Erreger-Wicklungseinheit mit zwei Erregerspulen und eine Sensor-Wicklungseinheit mit zwei Sensorspulen auf. Da die magnetischen Flüsse der mit Wechselstrom betriebenen Erregerspulen die Welle durchsetzen, sind die in den Sensorspulen erzeugten elektrischen Signale von der magnetischen Permeabilität der Welle und somit von dem auf die Welle ausgeübten Drehmoment abhängig.

Die US 4,766,977 offenbart eine Vorrichtung zur Bestimmung der Last eines Fahrstuhls für den Fall, dass der Fahrstuhl ungleichmäßig durch die Passagiere belastet ist. Dazu wird die Torsion an einer angetriebenen Welle einer Seiltrommel überdacht, die durch den Unterschied der Belastung des Fahrstuhls und des Gegengewichtes erzeugt wird. Zur Bestimmung der Torsion ist ein nach dem magnetostriktiven Prinzip arbeitender Sensor an der Welle der Seiltrommel außerhalb des Antriebsgetriebes vorgesehen.

Die EP 08 412 98 A2 offenbart ein Antriebs- und Steuersystem für ein ein Lastaufnahmemittel aufweisendes Hebezeug, bei dem ein Sensor, der eine Kraftmesseinrichtung umfasst, die eine Axialkraft an einer Achse innerhalb eines Untersetzungsgetriebes zwischen dem Antriebsmotor und der Seiltrommel misst, einzusetzen.

Aufgabe der Erfindung ist es daher, einen Seil- oder Kettenzug mit Hublastmesseinrichtung und ein Verfahren zur Bestimmung der Hublast von Seil- oder Kettenzugen bereitzustellen, bei dem die Bestimmung der Hublast möglichst genau und konstruktiv einfach erfolgt. Zudem soll die konstruktive Ausgestaltung keinen oder möglichst wenig Platz benötigen. Auch sollte die Hublastmesseinrichtung zuverlässig und kostengünstig sein. Ferner sollte eine Messung ohne Einscherung bzw. unabhängig von der Einscherung möglich sein.

Diese Aufgabe wird durch die in Anspruch 1 wiedergegebene Vorrichtung und das in Anspruch 12 angegebene Verfahren gelöst.

Dadurch, dass die Hublastmesseinrichtung mindestens einen Sensor zur Erfassung der von der Hublast hervorgerufenen Verformung der Welle innerhalb des Hubgetriebes aufweist und die erfasste Verformung als Größe zur Bestimmung der Hublast einfließt, kann die Hublast besonders genau bestimmt werden. Bei diesen Sensoren weist die Welle in dem dem Sensor gegenüberliegenden Bereich erste und zweite Zonen auf, die um die Wellenachse ringförmig angeordnet sind, wobei die zweite Zone von der ersten Zone radial nach innen positioniert ist, wobei eine der Zonen eine permanente Magnetisierung aufweist, die longitudinal in der Richtung der Wellenachse orientiert ist und die andere Zone einen Flussrückleitungsweg für den von der einen Zone generierten Fluss bereitstellt, wobei die eine Zone ein Magnetfeld extern des Bereichs generiert, das eine Magnetfeldkomponente in einer Umfangsrichtung in Bezug auf die Wellenachse aufweist. Die Welle des Getriebes mit dem geringsten Durchmesser wird für die Messung verwendet. Allerdings bietet sich das Getriebe besonders an, da die Wellen dort eine geringe Materialstärke aufweisen, was die Genauigkeit und Schnelligkeit der Messung erhöht. Zudem wird durch die Messung innerhalb des Getriebes kein zusätzlicher Raumbedarf für die Messeinrichtung benötigt und diese ist zudem geschützt. Ferner ist mit der erfindungsgemäßen Hublastmesseinrichtung eine Messung direkt mit dem Haken am Seil d. h. ohne Einscherung möglich, da die Messung nicht am Seilfestpunkt angeordnet sein muss.

Ferner erlaubt die Erfindung eine kostengünstige Herstellung der Messeinrichtung durch Wegfall des sonst üblichen Hebelmechanismus. Zudem ist die Einrichtung verschleißfrei, da keine Berührung der Komponenten mit den sich bewegenden Bauteilen stattfinden muss. Nicht zuletzt ermöglicht die Erfindung weit reichende Einblicke in die Statik und Kinematik des Hebezeugs durch Interpretation des Messsignals und ermöglicht weit reichende Möglichkeiten zur Überwachung des Hebezeugs.

Als Verformung wird die Torsion der Welle gemessen, da diese Art der Verformung bei der Belastung der Welle mit der Hublast als Hauptkomponente auftritt.

Die Erfindung beruht auf der Erkenntnis, dass die Welle im belasteten Zustand dazu neigt sich zu Verformen, also im wesentlichen zu verdrehen bzw. zu tordieren. Diese Winkelabweichung um die Längs- bzw. Axialachse der Welle lässt sich bestimmen und als Maß für die einwirkende Kraft verwenden.

Idealerweise hängt das von den einzelnen Getriebewellen übertragene Drehmoment neben den festen geometrischen Größen nur von der am Haken hängenden Last ab. Dies gilt jedoch nur für den statischen oder den gleichförmig bewegten Fall. Im Unterschied dazu muss bei der beschleunigten Bewegung diese beim Erzeugen des Drehmoments an der Seiltrommel berücksichtigt werden. Ebenso müssen die durch Reibung begründeten Wirkungsgrade (zum Beispiel Seilsteifigkeit und Lagerreibung) in den unterschiedlichen Drehrichtungen jeweils mit entsprechendem Vorzeichen berücksichtigt werden.

Das übertragene Drehmoment verformt die Welle entsprechend ihrer Geometrie und den Materialeigenschaften. Die Verformung der Welle und hier im Speziellen die Torsion entspricht daher dem Drehmoment, welches übertragen wird.

Die Sensoren bestimmen das Drehmoment der Welle, da diese bekannt und in großer Zahl verfügbar sind. Aus dem Drehmoment lässt sich die bei der Torsion auftretende Winkelabweichung berechnen.

Günstigerweise arbeiten die Sensoren magnetostriktiv. Hierzu wird der vom Sensor erfasste Bereich der Welle mit einer permanenten Magnetisierung bestimmter Ausrichtung versehen. Die Ausrichtung erfolgt vorteilhafterweise in longitudinaler Richtung der Welle. Dieses Magnetfeld wird von dem als Magnetfeldsensor ausgebildeten Sensor erfasst. Wird nun die Welle unter Belastung verformt bzw. tordiert, so ändert sich das Magnetfeld der Welle durch deren Verformung und/oder Torsion. Dieser Effekt wird als Magnetostriktion bezeichnet. Diese Änderung lässt sich vom Sensor erfassen und so über die erfasste Verformung die Hublast bestimmt.

Die Welle weist dazu in dem dem Sensor gegenüberliegenden Bereich mindestens eine Zone permanenter Magnetisierung auf, wobei die Magnetisierung im wesentlichen longitudinal in der Richtung der Wellenachse orientiert ist und ein Magnetfeld extern des Bereichs generiert, das eine Magnetfeldkomponente in Umfangsrichtung in Bezug auf die Wellenachse aufweist und von dem Sensor erfasst wird. Die permanente Magnetisierung in der Welle wird künstlich erzeugt.

Entsprechend magnetisierte Wellen sind z. B. aus der EP 1 203 209 B1 bekannt.

Die oben beschriebene Verformung der Welle durch die zu hebende oder zu senkende Last wiederum bewirkt auf Grund magnetostriktiver Effekte eine Änderung der magnetischen Eigenschaften bzw. Veränderung der Gestalt des in die Welle eingebrachten Magnetfeldes proportional zur Verformung. Diese Änderung der magnetischen Eigenschaften bzw. Veränderung der Gestalt des in die Welle eingebrachten Magnetfeldes kann mittels eines Sensors detektiert werden, der z. B. eine oder mehrere koaxial und symmetrisch im gleichen Abstand angebrachte spezielle Spulen aufweist. Die Änderung der magnetischen Eigenschaften wird somit vom Sensor bzw. Spule erfasst und in ein elektrisches Signal umgewandelt. Eine entsprechende Elektronik bereitet das Signal auf und wertet es aus. Der Sensor kann an Stelle von Spulen auch andere geeignete magnetfeldsensible Detektoren wie Halbleitersensoren nach dem Halleffektprinzip, Widerstands-Sensoren, Wiegand- und Impulsdrähte oder Reed-Schalter aufweisen.

Vorteilhafterweise arbeiten die Sensoren berührungslos, so dass Verschleißerscheinungen und Störungen durch Verunreinigungen minimiert werden.

Zur optimalen Anordnung des Sensors an der Welle ist in einer Ausführungsform eine die Welle zumindest teilweise umgreifende Halterung vorgesehen. Somit können z. B. zwei magnetfeldsensible Detektoren bzw. Spulen an gegenüberliegenden Seiten der Welle angeordnet werden, so dass zwei Messsignale erhalten werden, mittels derer eine genauere Messung und ggf. Korrektur der Signale von Umgebungseinflüssen möglich ist.

Besonders genaue und zuverlässige Ergebnisse werden erhalten, wenn jeweils 2 bis 8, insbesondere 2, 4 oder 8 magnetfeldsensible Detektoren oder Spulen pro Bereich vorgesehen sind, die gleichmäßig um den Bereich angeordnet sind. Dann kann insbesondere auch eine redundante Verschaltung des Sensors oder der Spulen bzw. Auswertung deren Signale vorgenommen werden.

Die Halterung kann innerhalb und/oder am Getriebegehäuse festgelegt sein.

Zur Verarbeitung der Rohsignale der Sensoren ist eine Signalverarbeitungseinrichtung vorgesehen. Hierbei kann es sich um eine gesonderte Einrichtung handeln. Bevorzugt ist es allerdings die in der Steuerelektronik des Hebezeugs vorhandene Elektronik, wie z. B. Mikroprozessor usw. für die Auswertung zu verwenden. Hierdurch werden zusätzliche Teile eingespart, welches aus Gründen der Wartung, der Vereinfachung des Aufbaus und der Konstruktion sowie der Verringerung der Fehleranfälligkeit erwünscht ist.

Weitere Merkmale, Vorteile und Einzelheiten der Erfindung ergeben sich aus der nachfolgenden Beschreibung der Zeichnung. Es zeigen:
- Fig. 1: eine Einschienenlaufkatze mit Hubwerk und Lasthaken bei geöffnetem Getriebegehäuse;
- Fig. 2: eine vergrößerte Ansicht des Getriebes aus Fig. 1 bei geöffnetem Gehäuse und
- Fig. 3: eine Getriebezwischenwelle mit Drehmomentsensor aus Fig. 2.

Figur 1 zeigt eine als Ganzes mit 10 bezeichnete Einschienenlaufkatze mit einem Gestell 11 und einem daran befestigten Hubwerk 1. Zum Verfahren auf dem Unterflansch einer nicht dargestellten Schiene weist die Einschienenlaufkatze 10 vier Laufrollen 12 auf, die sich jeweils paarweise gegenüber liegen und von denen eine über einen Motor 13 angetriebenen ist.

Das Hubwerk 1 umfasst eine Seiltrommel 6 die von einem Motor 5 über ein Getriebe 4 angetrieben wird, wobei das Getriebe 4 auf der einen Seite der Seiltrommel 6 und auf der gegenüberliegenden Seite eine Steuerungselektronik 8 angeordnet ist. Das Getriebe 4 umfasst an einer seiner Getriebezwischenwellen einen Sensor 9 zur Hublastmessung.

Um die Seiltrommel 6 ist ein Seil 7 gewickelt, welches über eine Umlenkrolle 14 und eine Unterflasche 2 mit Haken 3 verläuft. Eine am Haken 3 hängende Last wird durch Auf- bzw. Abwickeln des Seiles 7 auf der Seiltrommel 6 durch entsprechende Steuerung des Motors 5 gehoben bzw. abgesenkt.

Die am Haken 3 hängende Last erzeugt also abhängig von den jeweiligen statischen und kinematischen Verhältnissen und der eingesetzten Einscherung sowie den geometrischen Abmessungen ein Drehmoment an der Seiltrommel 6. Dieses Drehmoment wird durch das Getriebe 4 mit den entsprechenden Übersetzungen der Zwischenwellen an den Motor 5 übertragen. Erzeugt der Motor 5 das gleiche Moment, wird die Last gehalten. Erzeugt der Motor ein höheres Moment wird Last gehoben. Erzeugt der Motor ein kleineres Moment wird die Last entsprechend gesenkt.

Figur 2 zeigt das Getriebe 4 des Hubwerks 1 in einer vergrößerten Ansicht bei geöffnetem Gehäuse 15. Der Motor 5 treibt über ein entsprechendes Motorritzel 16, einer Zwischenwelle 17 und einer weiteren folgenden Zwischenwelle 18 eine Abtriebswelle 19 und darüber die Seiltrommel 6 an. Die jeweiligen Wellen 17, 18 und 19 weisen jeweils ein mit dem Zusatz-Buchstaben "A" bezeichnete Lagerung sowie einen mit dem Zusatz-Buchstaben "B" bezeichnetes Zahnrad auf. Die Zahnräder dienen zur Übertragung der Drehbewegung von einer Welle auf die jeweils nachfolgende.

An der Zwischenwelle 17 ist der Sensor 9 angeordnet. Der Sensor 9 umfasst eine kreisförmige Befestigung 20, an die sich ein abgewickelter Arm 21 anschließt, der in eine Haltung 22 übergeht. Über die Befestigung 20 wird der Sensor 9 an dem nicht abgebildeten Gehäusedeckel befestigt.
Die U-förmige Halterung 22 umgibt teilweise die Zwischenwelle 17, die in diesem Bereich 17C eine longitudinal in Richtung der Wellenachse ausgerichtete permanente Magnetisierung aufweist. In der die Zwischenwelle 17 teilweise umgebenden Halterung 22 des Sensors 9 sind Sensorspulen als magnetfeldsensible Detektoren angeordnet.

Die Zwischenwelle 17 mit dem Sensor 9 geht aus Figur 3 genauer hervor. Die Halterung 22 des Sensors 9 umfasst Spulen 23. Diese Spulen 23 sind die eigentlichen Magnetfeld-Detektoren und jeweils in der Halterung 22 angeordnet, die den Bereich permanenter Magnetisierung 17C der Zwischenwelle 17 umgibt. Im dargestellten Ausführungsbeispiel sind acht Spulen 23 vorgesehen, wobei auf jeder Seite des Bereichs 17C jeweils vier Spulen angeordnet sind, die widerrum in je zwei Paare aufgeteilt sind. Die Spulen 23 sind jeweils redundant miteinander verdrahtet und ihre Signale werden über eine Leitung 24 zu einer Signalaufbereitungs- und Verarbeitungseinheit 25 geführt. Diese kann z. B. in der Hubwerkselektronik 8 untergebracht bzw. integriert sein.

Die permanente Magnetisierung des Bereichs 17C der Zwischenwelle 17 bzw. deren Magnetfeld oder die Änderung deren Ausrichtung lässt sich außerhalb der Welle mit diesen speziellen hochempfindlichen Spulen 23 und der entsprechenden Schaltung messen.

Idealerweise hängt das von den einzelnen Getriebewellen übertragene Drehmoment neben den festen geometrischen Größen nur von der am Haken 3 hängenden Last ab.

Dies gilt jedoch nur für den statischen oder den gleichförmig bewegten Fall. Im Unterschied dazu muss bei der beschleunigten Bewegung diese beim Erzeugen des Drehmoments an der Seiltrommel 6 berücksichtigt werden. Ebenso müssen die durch Reibung begründeten Wirkungsgrade (zum Beispiel Seilsteifigkeit und Lagerreibung) in den unterschiedlichen Drehrichtungen jeweils mit entsprechendem Vorzeichen berücksichtigt werden. Je nach gewünschter Genauigkeit und den Gegebenheiten werden diese Parameter in der Signalaufbereitungseinheit 25 berücksichtigt.

So können bei der Bestimmung der Hublast durch Verformung der Getriebezwischenwelle 17 unter Last deren Torsion, Biegung und Zug-Druck-Verformung berücksichtigt werden. Hierbei können die Anzahl, Anordnung und Verschaltung sowie die Auswertungsart der Sensoren bzw. Spulen 23 Eingang finden. Bei der Bestimmung der Torsion der Welle 17 werden das Material (E-Modul, Schubmodul und Querkontraktion) und die Geometrie der Welle berücksichtigt. Bei der Bestimmung des übertragenen Drehmoments werden ferner die Übersetzung und der Wirkungsgrad unter Berücksichtigung der Reibung in Lagern und Dichtungen und Verzahnung sowie der Ölviskosität im Getriebe 4 in der Auswertung der Signale einbezogen. In die Bestimmung des Drehmoments an der Seiltrommel 6 selbst fließt zusätzlich noch die Reibung z. B. an den Lagern der Seiltrommel 6 sowie der Trommeldurchmesser in die Auswertung ein. Um letztendlich die Hublast zu berechnen, fließen noch weitere Parameter, wie Seilzugkraft, Einscherung, Seilgeometrie, Statik, Kinematik und Wirkungsgrade (z. B. Reibungsverluste der Seilrollen) sowie die Erdbeschleunigung ein.

Auf die Berücksichtigung einiger Parameter kann je nach gewünschter Genauigkeit verzichtet werden. Insbesondere sind dies die Biegung und Zug-Druck-Verformung, die Reibung in Lagern und Dichtungen und Verzahnung und auch die Veränderung der Ölviskosität im Getriebe bei Temperaturveränderungen.

## Patentansprüche

1. Seil- oder Kettenzug (1), mit einem mindestens eine drehende Welle (17) aufweisenden Hubgetriebe (4) und mit einer Hublastmesseinrichtung (9, 17, 23, 24, 25),
**dadurch gekennzeichnet, dass** die Hublastmesseinrichtung mindestens einen Sensor (9, 23) zur Erfassung der von der Hublast hervorgerufenen Verformung der Welle (17) innerhalb des Hubgetriebes (4) aufweist und die erfasste Verformung als Größe zur Bestimmung der Hublast einfließt und
der Sensor (9) die Torsion der Welle (17) bestimmt,
der Sensor (9, 23) zur Erfassung der Verformung der Welle (17) das Drehmoment bestimmt, die Welle (17) in dem dem Sensor (9, 23) gegenüberliegenden Bereich (17C) mindestens eine Zone permanenter Magnetisierung aufweist, wobei die Magnetisierung im wesentlichen longitudinal in der Richtung der Wellenachse orientiert ist und ein Magnetfeld extern des Bereichs generiert, das eine Magnetfeldkomponente in einer Umfangsrichtung in Bezug auf die Wellenachse aufweist und von dem Sensor (9, 23) erfasst wird und die Welle (17) die Welle des Getriebes (4) mit dem geringsten Durchmesser ist.

2. Seil- oder Kettenzug Anspruch 1, **dadurch gekennzeichnet, dass** der Sensor (9, 23) ein Magnetfeldsensor ist.

3. Seil- oder Kettenzug nach Anspruch 2, **dadurch gekennzeichnet, dass** der Sensor (9, 23) magnetostriktiv arbeitet.

4. Seil- oder Kettenzug nach einem der Ansprüche 1 bis 3, **dadurch gekennzeichnet, dass** der Sensor (9, 23) die Verformung berührungslos erfasst.

5. Steil- oder Kettenzug nach Anspruch 4, **dadurch gekennzeichnet, dass** die Welle in dem dem Sensor gegenüberliegenden Bereich (17C) erste und zweite Zonen aufweist, die um die Wellenachse ringförmig angeordnet sind, wobei die zweite Zone von der ersten Zone radial nach innen positioniert ist, wobei eine der Zonen eine permanente Magnetisierung aufweist, die longitudinal in der Richtung der Wellenachse orientiert ist und die andere Zone einen Flussrückleitungsweg für den von der einen Zone generierten Fluss bereitstellt, wobei die eine Zone ein Magnetfeld extern des Bereichs generiert, das eine Magnetfeldkomponente in einer Umfangsrichtung in Bezug auf die Wellenachse aufweist und von dem Sensor (9, 23) erfasst wird.

6. Seil- oder Kettenzug nach einem der Ansprüche 1 bis 5, **dadurch gekennzeichnet, dass** zur Anordnung des Sensors (9, 23) an der Welle (17) eine diese zumindest teilweise umgreifende Halterung (22) vorgesehen ist.

7. Seil- oder Kettenzug nach Anspruch 6, **dadurch gekennzeichnet, dass** die Halterung (22) innerhalb und/oder am Getriebegehäuse festgelegt ist.

8. Seil- oder Kettenzug nach einem der vorhergehenden Ansprüche, **dadurch gekennzeichnet, dass** jeweils 2 bis 8 magnetfeldsensible Detektoren, insbesondere Spulen (23) pro Bereich im Sensor (9) vorgesehen sind, die insbesondere gleichmäßig um den Bereich angeordnet sind.

9. Seil- oder Kettenzug nach einem der vorhergehenden Ansprüche, **dadurch gekennzeichnet, dass** der Sensor (9, 23) redundant verschaltet ist.

10. Seil- oder Kettenzug nach einem der vorhergehenden Ansprüche, **dadurch gekennzeichnet, dass** eine Signalverarbeitungseinrichtung (25) zur Verarbeitung der Signale von dem oder den Sensoren (9, 23) vorgesehen ist.

11. Seil- oder Kettenzug nach Anspruch 10 **dadurch gekennzeichnet, dass** die Signalverarbeitungseinrichtung (25) in der Steuerelektronik (8) des Hebezeugs (1) vorgesehen ist.

12. Verfahren zur Bestimmung der Hublast von Seil- oder Kettenzügen nach einem der Ansprüche 1 bis 11, wobei in einer Hublastmesseinrichtung (9, 17, 23, 24, 25) des Hebezeugs (1) die von der Hublast hervorgerufene Torsion einer drehenden Welle (17) des Hubgetriebes (4) erfasst und die Torsion als Größe zur Bestimmung der Hublast herangezogen wird.

13. Verfahren nach Anspruch 12, **dadurch gekennzeichnet, dass** die Torsion über einen berührungslos arbeitenden Sensor (9, 23) erfasst wird.

14. Verfahren nach Anspruch 12 oder 13, **dadurch gekennzeichnet, dass** die Torsion mittels magnetostriktiver Effekte erfasst wird.

15. Verfahren nach einem der Ansprüche 12 bis 14, **dadurch gekennzeichnet, dass** die Torsion über das Drehmoment erfasst wird.

## Claims

1. A rope or chain hoist (1), comprising a hoisting gear mechanism (4), which has at least one rotating shaft (17), and a hoisting load measuring device (9, 17, 23, 24, 25),
**characterised in that** the hoisting load measuring device has at least one sensor (9, 23) for detecting the deformation of the shaft (17) caused by the hoisting load within the hoisting gear mechanism (4) and the detected deformation is included as a variable for determining the hoisting load, and
the sensor (9) determines the torsion of the shaft (17),
the sensor (9, 23) for detecting the deformation of the shaft (17) determines the torque, the shaft (17) in the region (17C) situated opposite the sensor (9, 23) has at least one zone of permanent magnetisation, the magnetisation being oriented substantially longitudinally in the direction of the shaft axis and generating a magnetic field externally of the region which has a magnetic field component in a circumferential direction in relation to the shaft axis and is detected by the sensor (9, 23), and the shaft (17) is the shaft of the gear mechanism (4) with the smallest diameter.

2. A rope or chain hoist according to Claim 1, **characterised in that** the sensor (9, 23) is a magnetic field sensor.

3. A rope or chain hoist according to Claim 2, **characterised in that** the sensor (9, 23) operates in a magnetostrictive manner.

4. A rope or chain hoist according to any one of Claims 1 to 3, **characterised in that** the sensor (9, 23) detects the deformation contactlessly.

5. A rope or chain hoist according to Claim 4, **characterised in that** the shaft has in the region (17C) situated opposite the sensor first and second zones which are arranged in a ring shape around the shaft axis, the second zone being positioned radially inwardly of the first zone, one of the zones having permanent magnetisation which is oriented longitudinally in the direction of the shaft axis and the other zone provides a flux return path for the flux generated by the one zone, the one zone generating a magnetic field externally of the region which has a magnetic field component in a circumferential direction in relation to the shaft axis and is detected by the sensor (9, 23).

6. A rope or chain hoist according to any one of Claims 1 to 5, **characterised in that** a mounting (22) is provided for the arrangement of the sensor (9, 23) on the shaft (17), the said mounting at least partly embracing the said shaft.

7. A rope or chain hoist according to Claim 6, **characterised in that** the mounting (22) is fixed within and/or on the gear mechanism housing.

8. A rope or chain hoist according to any one of the preceding Claims, **characterised in that** 2 to 8 magnetic field-sensitive detectors, in particular coils (23), are respectively provided for each region in the sensor (9), which coils are arranged in particular uniformly around the region.

9. A rope or chain hoist according to any one of the preceding Claims, **characterised in that** the sensor (9, 23) is wired up in a redundant manner.

10. A rope or chain hoist according to any one of the preceding Claims, **characterised in that** a signal processing device (25) is provided for processing the signals from the sensor or sensors (9, 23).

11. A rope or chain hoist according to Claim 10, **characterised in that** the signal processing device (25) is provided in the control electronics (8) of the hoist (1).

12. A method for determining the hoisting load of rope or chain hoists according to any one of Claims 1 to 11, wherein the torsion of a rotating shaft (17) of the hoisting gear mechanism (4) caused by the hoisting load is detected in a hoisting load measuring device (9, 17, 23, 24, 25) of the hoist (1) and the torsion is used as a variable for determining the hoisting load.

13. A method according to Claim 12, **characterised in that** the torsion is detected by way of a contactlessly operating sensor (9, 23).

14. A method according to Claim 12 or 13, **characterised in that** the torsion is detected by means of magnetostrictive effects.

15. A method according to any one of Claims 12 to 14, **characterised in that** the torsion is detected by way of the torque.

## Revendications

1. Palan à câble ou à chaîne (1) comportant un mécanisme de levage (4), qui comporte au moins un arbre rotatif (17), et un dispositif de mesure de charge à lever (9, 17, 23, 24, 25),
**caractérisé en ce que**
le dispositif de mesure de charge à lever comporte au moins un capteur (9, 23) permettant de détecter la déformation de l'arbre (17), qui est causée par la charge à lever, à l'intérieur du mécanisme de levage (4) et **en ce que** la déformation détectée est prise comme grandeur pour déterminer la charge à lever et
le capteur (9) détermine la torsion de l'arbre (17),
le capteur (9, 23) permettant de détecter la déformation de l'arbre (17) détermine le moment de torsion, l'arbre (17) comporte dans la région (17C) située en face du capteur (9, 23) au moins une zone de magnétisation permanente, la magnétisation étant orientée sensiblement longitudinalement dans la direction de l'axe de l'arbre et générant à l'extérieur de la région un champ magnétique qui comporte une composante de champ magnétique dans une direction périphérique par rapport à l'axe de l'arbre et qui est détecté par le capteur (9, 23), et l'arbre (17) est l'arbre du mécanisme de levage (4) ayant le plus petit diamètre.

2. Palan à câble ou à chaîne selon la revendication 1, **caractérisé en ce que** le capteur (9, 23) est un capteur de champ magnétique.

3. Palan à câble ou à chaîne selon la revendication 2, **caractérisé en ce que** le capteur (9, 23) est magnétostrictif.

4. Palan à câble ou à chaîne selon l'une des revendications 1 à 3, **caractérisé en ce que** le capteur (9, 23) détecte la déformation sans contact.

5. Palan à câble ou à chaîne selon la revendication 4, **caractérisé en ce que** l'arbre comporte, dans la région (17C) située en face du capteur, des première et deuxième zones qui sont disposées annulairement autour de l'axe de l'arbre, la deuxième zone étant positionnée radialement vers l'intérieur par rapport à la première zone, une certaine zone présentant une magnétisation permanente qui est orientée longitudinalement dans la direction de l'axe de l'arbre et l'autre zone réalisant un chemin de retour de flux pour le flux généré par ladite certaine zone, ladite certaine zone générant à l'extérieur de la région un champ magnétique qui comporte une composante de champ magnétique dans une direction périphérique par rapport à l'axe de l'arbre et qui est détecté par le capteur (9, 23).

6. Palan à câble ou à chaîne selon l'une des revendications 1 à 5, **caractérisé en ce que**, pour disposer le capteur (9, 23) sur l'arbre (17), il est prévu un support (22) qui enserre au moins partiellement cet arbre.

7. Palan à câble ou à chaîne selon la revendication 6, **caractérisé en ce que** le support (22) est fixé à l'intérieur et/ou sur le boîtier du mécanisme.

8. Palan à câble ou à chaîne selon l'une des revendications précédentes, **caractérisé en ce qu'**il est prévu pour chaque région dans le capteur (9) 2 à 8 détecteurs sensibles au champ magnétique, notamment des bobines (23), qui sont disposés, notamment uniformément, autour de la région.

9. Palan à câble ou à chaîne selon l'une des revendications précédentes, **caractérisé en ce que** le capteur (9, 23) est câblé de façon redondante.

10. Palan à câble ou à chaîne selon l'une des revendications précédentes, **caractérisé en ce qu'**il est prévu un dispositif de traitement de signal (25) pour traiter les signaux provenant du capteur ou des capteurs (9, 23).

11. Palan à câble ou à chaîne selon la revendication 10, **caractérisé en ce que** le dispositif de traitement de signal (25) est prévu dans l'électronique de commande (8) du palan (1).

12. Procédé de détermination de la charge à lever au moyen de palans à câble ou à chaîne selon l'une des revendications 1 à 11, dans lequel la torsion, causée par la charge à lever, d'un arbre rotatif (17) du mécanisme de levage (4) est détectée dans un dispositif de mesure de charge à lever (9, 17, 23, 24, 25) du palan (1), et la torsion est utilisée comme grandeur pour déterminer la charge à lever.

13. Procédé selon la revendication 12, **caractérisé en ce que** la torsion est détectée par un capteur (9, 23) fonctionnant sans contact.

14. Procédé selon la revendication 12 ou 13, **caractérisé en ce que** la torsion est détectée par des effets magnétostrictifs.

15. Procédé selon l'une des revendications 12 à 14, **caractérisé en ce que** la torsion est détectée en utilisant le moment de torsion.
